# EUROPÄISCHE PATENTANMELDUNG

(11) **EP 2 410 548 A1**
(43) Veröffentlichungstag der Anmeldung: **25.01.2012**
(21) Anmeldenummer: 10170685.1
(22) Anmeldetag: 23.07.2010
(51) Int. Cl.: H01H 5/08, H01H 71/50

(54) **Schaltschloss für ein elektrisches Schaltgerät**

(71) Anmelder: Eaton Industries GmbH, 53115 Bonn (DE)
(72) Erfinder: Fleitmann, Gregor, 50169 Kerpen (DE); Heins, Volker, 53359 Rheinbach (DE); Koch, Detlef, 50996 Köln (DE); Zabrocki, Bogdan, 53819 Neunkirchen-Seelscheid (DE)
(74) Vertreter: Leadbetter, Benedict

(57) **Zusammenfassung**

Die Erfindung betrifft ein Schaltschloss (100) für ein elektrisches Schaltgerät (10), wie z.B. für Leistungsschalter, Motorschutzschalter oder Trennschalter. Die Erfindung schlägt ein verbessertes Schaltschloss vor, das mit weniger Einzelteilen und somit kostengünstiger realisierbar ist. Darüber hinaus schlägt die Erfindung ein elektrisches Schaltgerät mit einem erfindungsgemäßen Schaltschloss vor. Durch eine entsprechende Anordnung der Federanlenkpunkte (160,170) und eine entsprechende Federdimensionierung, sowie eine entsprechende geometrische Gestaltung des Kontaktstückträgers (300), kann das erfindungsgemäße Schaltschloss auf getrennte Schloß- und Kontaktdruckfedern verzichten, sondern deren Funktion in einer Feder (400) kombinieren.

## Beschreibung

Die Erfindung betrifft ein Schaltschloss für ein elektrisches Schaltgerät, wie z.B. für Leistungsschalter, Motorschutzschalter oder Trennschalter.

Aus der DE 10 2006 059 307 B3 ist ein solches Schaltschloss bekannt. Dieses Schaltschloss besteht aus einem Kontaktsystem mit mindestens einem Festkontakt und mindestens einem beweglichen Kontaktstück, das an einem Kontaktträger drehbar gelagert ist, welches in einer EIN-Stellung des Schaltgerätes den Kontakt zum Festkontakt (210) schließt und in einer AUS-Stellung des Schaltgerätes trennt, sowie ein Stützhebel, der in einem Lager drehbar gelagert ist, und einem Klinkhebel. Desweiteren weist das Kontaktsystem einen Kniehebel auf, an dessen Kniegelenk eine Schloßfeder angreift. Diese Schloßfeder ist in der Stellung EIN gespannt und versucht, über den unteren Teil des Kniehebels den Kontaktträger und damit das bewegliche Kontaktstück vom Festkontakt abzuheben. Dadurch, dass sich der Kniehebel an dem Stützhebel abstützt, bleibt der Kontaktträger und damit das bewegliche Kontaktstück jedoch in seiner Lage. Das bewegliche Kontaktstück wird mittels einer Kontaktdruckfeder vom Kontaktträger in der EIN-Stellung des Schaltgerätes auf den Festkontakt gedrückt. Das Schaltschloss weist drei Schaltstellungen auf: in der EIN-Stellung ist der Kniehebel durchgedrückt. Der Kniehebel stützt sich einerseits auf dem Stützhebel ab, andererseits ist er an dem Kontaktträger befestigt. Eine Handhabe spannt in der EIN-Stellung des Schaltgerätes die Schlossfeder dergestalt, dass die an dem Kniegelenkt angreifende Federkraft das Kniegelenkt in Zusammenwirken mit einem Kniegelenksanschlag in der durchgedrückten Position hält. Wird über die Handhabe das elektrische Schaltgerät ausgeschaltet, wird durch die Veränderung der Position der Handhabe die Wirkrichtung der Schlossfederkraft so verändert, dass sie das Kniehebelgelenkt in Richtung einknicken bewegt. Der Stützhebel bewegt sich nicht, dadurch hebt der Kniehebel den Kontaktträger und damit das bewegliche Kontaktstück so an, dass der Kontaktpunkt des beweglichen Kontaktstücks die Verbindung zum Festkontakt verliert und abhebt. Die Kraft der Schlossfeder in der AUS-Stellung des elektrischen Schaltgerätes verhindert, dass das bewegliche Kontaktstück wieder auf den Festkontakt fällt.

Im Falle eines unerwarteten Betriebszustandes des elektrischen Schaltgerätes, wie z.B. einem Kurzschluß, öffnet der Klinkhebel, so dass der an einer Seite drehbar gelagerte Stützhebel auf der der drehbaren Lagerung gegenüberliegenden Seite keine Stütze mehr findet. Die Schlossfeder zieht nun über den unteren Teil des Kniehebels den Kontaktträger und damit das bewegliche Kontaktstück vom Festkontakt ab. Dieser Effekt wird durch die wirkenden elektrodynamischen Kräfte verstärkt. Die Kontakte sind also voneinander getrennt, obwohl sich der Kniehebel nach wie vor in der durchgedrückten Stellung befindet. Somit befindet sich das elektrische Schaltgerät weder in der EIN-, noch in der AUS-Stellung, sondern in einer AUSGELÖST-Stellung.

Zum Wiedereinschalten muss das Schaltgerät zuerst in die AUS-Stellung gebracht werden. Dabei knickt der Kiehebel ein. Die Schlossfeder zieht in der AUS-Stellung das Kniegelenk soweit in die hintere, dem Anschlag für die durchgedrückte Stellung entgegengesetzte Seite, dass wegen des durch einen Anschlag begrenzten Öffnungswegs des Kontaktträgers eine Kraft auf den Stützhebel ausgeübt wird, die ihn wieder mit dem Klinkhebel verrasten läßt. Das Schaltgerät ist nun wieder zum Einschalten bereit.

Das oben beschriebene Prinzip eines Schaltschlosses mit Kniehebel ist auch aus einer Reihe weiterer Schriften, wie der US 3,614,685 oder der WO03/009324 A1 bekannt. Solche Kniehebelsysteme besitzen den Vorteil, dass große Kräfte mit relativ klein dimensionierten Hebeln beherrscht werden können. Die damit verbundene geringe Massenträgheit, verbunden mit der besonderen Kinematik des Kniehebels, bedingt ein vorteilhaftes schnelles Öffnen im Falle der Auslösung bzw. Ausschaltung.

Alle beschriebenen Kniehebelsysteme bedingen aber eine Vielzahl von Teilen und aufwändige Konstruktionen, die zudem erhöhten Montageaufwand und somit hohe Kosten mit sich bringen, sowie einer gewünschten möglichst kompakten Bauweise von Schaltschlössern entgegenstehen.

Es ist somit Aufgabe der vorliegenden Erfindung, ein Schaltschloss anzugeben, dass die vorstehend genannten Nachteile des Standes der Technik überwindet bei gleichzeitiger Beibehaltung oder Verbesserung der Schaltdynamik.

Die der Erfindung zugrunde liegende Aufgabe wird mit der Merkmalskombination gemäß Anspruch 1 gelöst. Bevorzugte Ausführungsbeispiele können den Unteransprüchen entnommen werden.

Das erfindungsgemäße Schaltschloss zeichnet sich dadurch aus, dass auf einen Kniehebel verzichtet wird und statt dessen eine Konstruktion mit einem drehbar gelagerten Kontaktträger, der sich auf einem Stützhebel abstützt, vorgeschlagen wird, bei der durch eine entsprechende Dimensionierung und Anordnung nur eine Feder die Aufgabe der Schlossfeder und gleichzeitig die der Kontaktdruckfeder aus den aus dem Stand der Technik bekannten Schaltschlössern übernimmt.

Es ist eine weitere Aufgabe der vorliegenden Erfindung, ein elektrisches Schaltgerät für eine oder mehrere Stromphasen anzugeben, dass günstig herstellbar ist und kompakt baut.

Diese weitere, der Erfindung zugrunde liegende Aufgabe wird durch die Merkmalskombinationen der Ansprüche 4 und 5 gelöst.

Die erfindungsgemäßen elektrischen Schaltgeräte zeichnen sich dadurch aus, dass sie ein oder mehrere erfindungsgemäße Schaltschlösser mit der Merkmalskombination gemäß des Anspruchs 1 enthalten.

Erfindungsgemäß ist das bewegliche Kontaktstück drehbar an einem Kontaktträger befestigt. An diesem Kontaktträger greift die Feder an. Diese Feder ist andererseits an einer Baugruppe befestigt, die von einer Handhabe zum Ein - und Ausschalten des Schaltgerätes bewegt werden kann. Der Kontaktträger ist mit einem ersten Ende drehbar eingespannt, mit seinem zweiten Ende stützt er sich im EIN-, als auch im AUS-Zustand des elektrischen Schaltgerätes an einem einseitig drehbar eingespannten Stützhebel ab. In der AUS-Stellung hält die Feder das bewegliche Kontaktstück in der Offen-Stellung, d.h. das bewegliche Kontaktstück ist von dem Festkontakt abgehoben. Die Feder hat die Funktion der Schlossfeder aus den aus dem Stand der Technik bekannten Schaltschlössern.

Wird die Handhabe in Stellung EIN bewegt, verändert sich der Anlenkpunkt der Feder mit der durch die Handhabe bewegten Baugruppe dergestalt, dass sie nun das bewegliche Kontaktstück auf den Festkontakt zieht. Die Feder wirkt nun als Kontaktdruckfeder.

Im Falle eines unerwarteten Betriebszustandes des elektrischen Schaltgerätes, wie z.B. einem Kurzschluss, dreht der Stützhebel um seine drehbare Einspannstelle, so dass der an einer Seite drehbar gelagerte Kontaktträger auf der der drehbaren Lagerung gegenüberliegenden Seite keine Stütze mehr findet. Die Feder zieht nun den Kontaktträger und damit das bewegliche Kontaktstück vom Festkontakt ab. Dieser Effekt wird durch die wirkenden elektrodynamischen Kräfte verstärkt. Der Kontaktträger ist so geformt und das bewegliche Kontaktstück drehbar so an dem Kontaktträger befestigt, dass der Lagerort des drehbaren Kontaktstück im Falle der Auslösung unter die Wirklinie der Feder fällt. Die Feder zieht somit das bewegliche Kontaktstück weiter von dem Festkontakt weg. Das elektrische Schaltgerät befindet sich damit nach der EIN- und der AUS-Stellung in einer weiteren, dritten Schaltstellung, nämlich der AUSGELÖST-Stellung. Diese AUSGELÖST-Stellung zeichnet sich dadurch aus, dass das Schaltgerät von dieser Stellung aus nicht sofort wieder in die EIN-Stellung gebracht werden dann. Zuvor muss der Kontaktträger wieder in die Position gebracht, werden, in der er sich an dem Stützhebel abstützen kann. Ohne bewusste Aktion kann das Schaltgerät also nicht wieder eingeschaltet werden.

Für das erfindungsgemäße Schaltschloss werden also weniger Einzelteile benötigt, insbesondere wird kein Kniehebel und nur eine Feder benötigt, die die Aufgaben der Schlossfeder, als auch die der Kontaktdruckfeder übernimmt.

In einer bevorzugten Ausführungsform handelt es sich bei der Feder um eine Spiralzugfeder. Erfindungsgemäße elektrische Schaltgeräte zeichnen sich dadurch aus, dass sie ein oder mehrere erfindungsgemäße Schaltschlösser enthalten.

Handelt es sich bei dem elektrischen Schaltgerät um ein mehrphasiges Schaltgerät, so kann für jede Phase ein eigenes erfindungsgemäßes Schaltschloss vorgesehen werden.

Der Vorteil dieser Variante liegt in der kurzen Auslösezeit, bis sich die Kontakte voneinander getrennt haben, hervorgerufen durch die geringen zu bewegenden Massen und damit das geringe zu überwindende Trägheitsmoment des jeweiligen Schaltschlosses. Eine kürzere Auslösezeit führt zu einer geringeren Kontaktbelastung, was als weiterer Vorteil anzusehen ist.

Es ist aber genau so möglich, für jede Phase einen oder auch mehrere bewegliche Kontaktstücke auf einem Kontaktträger zu befestigen. In diesem Fall wird bei der Auslösung durch eine Phase der gemeinsame Kontaktträger in die AUS-Stellung gebracht und alle beweglichen Kontaktstücke heben nahezu gleichzeitig von den jeweiligen Festkontakten ab.

Bei dieser Variante liegt der Vorteil in einer weiteren Verringerung der benötigten Anzahl von Einzelteilen, was zu einer weiteren Verringerung des Montageaufwands und einer weiteren Kostenreduktion führt.

Anhand der in den Figuren dargestellten Ausführungsbeispiele wird die Erfindung näher erläutert. Es zeigen:
Fig 1 eine Prinzipdarstellung eines Schaltschlosses nach dem Stand der Technik
Fig 2 eine Prinzipdarstellung eines erfindungsgemäßen Schaltschlosses
Fig 3 eine Prinzipdarstellung eines erfindungsgemäßen Schaltschlosses in der Stellung AUS
Fig 4 eine Prinzipdarstellung eines erfindungsgemäßen Schaltschlosses in der Stellung EIN
Fig 5 eine Prinzipdarstellung eines erfindungsgemäßen Schaltschlosses im Moment des Auslösens
Fig 6 eine Prinzipdarstellung eines erfindungsgemäßen Schaltschlosses in der Stellung AUSGELÖST

Die Fig 1 zeigt das Prinzip eines Schaltschlosses (100) nach dem Stand der Technik. Das Schaltschloss besteht aus einem Kontaktsystem (200) mit einem Festkontakt (210) und einem beweglichen Kontaktstück (220), das an einem Kontaktträger (300) in einem Kontaktstücklager (310) drehbar gelagert ist. In der EIN-Stellung des Schaltgerätes ist der Kontakt zwischen dem Kontaktplättchen (225) des beweglichen Kontaktstücks (220) und dem Kontaktplättchen (215) des Festkontakts (210) geschlossen, wie in Fig 1 gestrichelt angedeutet. In der in Fig 1 durchgezogen gezeichneten AUS-Stellung ist der Kontakt zwischen dem Kontaktplättchen (225) des beweglichen Kontaktstücks (220) und dem Kontaktplättchen (215) des Festkontakts (210) getrennt. Der Kontaktträger (300) ist drehbar einerseits an einem Kniehebelsystem (700), bestehend aus einem unteren Kniehebel (710), einem Kniehebelgelenk (720) und einem oberen Kniehebel (730), über ein unteres Kniehebelgelenk (740) und andererseits über ein drehbares Kontaktträgerlager an einem Rahmen des Schaltschlosses (100) befestigt. Das Kniehebelsystem (700) stützt sich andererseits über ein drehbares oberes Kniehebelgelenk (750) an dem Stützhebel (500) ab. Dieser Stützhebel (500) ist an einem ersten Ende in einem Stützhebellager (510) drehbar an dem Rahmen des Schaltschlosses (100) gelagert. Durch das Kniehebelsystem (700) wird der Stützhebel (500) in z-Richtung mit Kraft beaufschlagt. In der EIN-, als auch in der AUS-Stellung hält ein Klinkhebel (600) mit einem ersten Ende den Stützhebel an seinem zweiten Ende fest. Der Klinkhebel (600) ist mit seinem zweiten Ende in einem Klinkhebellager (610) drehbar am Rahmen des Schaltschlosses (100) eingespannt.

Eine Schloßfeder (410) greift am Kniehebelgelenk (720) an. Die Schloßfeder (410) ist mit ihrem zweiten Ende an ein bewegliches Betätigungssystem (150) angelenkt. Der Federanlenkpunkt des Betätigungssystems (150) ist zwischen einer Position (160) in ON-Stellung und einer Position (170) in OFF-Stellung ortsveränderlich. Befindet sich der Federanlenkpunkt des Betätigungssystem in der OFF-Position (170), so wirkt die Kraft der Schloßfeder (410) so auf das Kniehebelgelenk (720) ein, dass es in eine geknickte Position gezogen wird. Dadurch öffnen die Kontakte (215, 225) bzw. verbleiben in der geöffneten Position. Befindet sich der Federanlenkpunkt des Betätigungssystem in der ON-Position (160), so wirkt die Kraft der Schloßfeder (410) so auf das Kniehebelgelenk (720) ein, dass es in eine gestreckte Position gegen einen Anschlag (760) gezogen wird. Dadurch schließen die Kontakte (215, 225) bzw. verbleiben in der geschlossenen Position. In dieser geschlossenen Position der Kontakte (215, 225) wirkt eine Kontaktdruckfeder (420) zwischen dem Kontaktträger (300) und dem beweglichen Kontaktstück (220) so auf das bewegliche Kontaktstück (220), dass das Kontaktplättchen (225) des beweglichen Kontaktstücks (220) auf das Kontaktplättchen (215) des Festkontaktes gedrückt wird.

Im Falle eines unerwarteten Betriebszustandes des elektrischen Schaltgerätes, wie z.B. einem Kurzschluß, öffnet der Klinkhebel (600), indem er sich in Pfleilrichtung um dass Klinkhebellager (610) dreht. Damit findet der an seinem ersten Ende im Stützhebellager (510) drehbar gelagerte Stützhebel (500) an seinem zweiten Ende keine Stütze mehr und öffnet in z-Richtung. Die Schlossfeder (410) zieht nun über den unteren Kniehebel (710) den Kontaktträger (300) und damit das bewegliche Kontaktstück (220) mit seinem Kontaktplättchen (225) vom Festkontakt (210) ab. Dieser Effekt wird durch die wirkenden elektrodynamischen Kräfte verstärkt. Die Kontakte (215, 225) sind also voneinander getrennt, obwohl sich das Kniehebelsystem (700) nach wie vor in der durchgedrückten Stellung befindet. Somit befindet sich das elektrische Schaltgerät weder in der EIN-, noch in der AUS-Stellung, sondern in einer AUSGELÖST-Stellung zwischen den beiden anderen Stellungen.

Zum Wiedereinschalten muss das Schaltgerät zuerst in die AUS-Stellung gebracht werden. Dabei knickt das Kniehebelsystem (700) ein. Die Schlossfeder (410) zieht in der AUS-Stellung das Kniehebelgelenk (720) soweit in die hintere, dem Anschlag (760) für die durchgedrückte Stellung entgegengesetzte Seite, dass wegen des durch einen Kontaktträgeranschlags (320) begrenzten Öffnungswegs des Kontaktträgers (300) eine Kraft auf den Stützhebel (500) ausgeübt wird, die ihn wieder mit dem Klinkhebel (600) verrasten läßt. Das Schaltgerät ist nun wieder zum Einschalten bereit.

In Fig 2 ist das Prinzip eines erfindungsgemäßen Schaltschlosses (100) dargestellt. Durchgezogen ist dabei das Schaltschloss (100) in der geöffneten OFF-Stellung gezeichnet, gestrichelt hingen in der geschlossenen ON-Stellung. In dieser ON-Stellung berühren sich ein Festkontakt (210) und ein bewegliches Kontaktstück (220) eines Kontaktsystems (200). Eine Feder (400) greift an dem beweglichen Kontaktstück (220) einerseits, andererseits an einem Federanlenkpunkt (160), der mit Hilfe eines Betätigungssystems (150) ortsveränderlich ausgeführt ist, an. Das bewegliche Kontaktstück (220) ist mittels eines Kontaktträgerlagers (305) drehbar mit dem Kontaktträger (300) verbunden. Der Kontaktträger (300) selbst ist mit einem ersten Ende drehbar über ein Kontaktträgerlager (305) mit dem Rahmen des Schaltschlosses (100) verbunden. Mit seinem anderen Ende stützt sich der Kontaktträger (300) an einem Stützhebel (500) ab. In der ON-Stellung (160) des Federanlenkpunktes bewirkt die Feder (400) eine Kraft auf das bewegliche Kontaktstück (220) in Schließrichtung, d.h. in Richtung auf den Festkontakt (210) und entgegen der z-Richtung. Dadurch wirkt die Feder (400) in dieser Stellung (160) als Kontaktdruckfeder (420).

Wird der Ort des Federanlenkpunktes von der ON- (160) in die OFF-Position (170) verändert, verändert sich die Wirkrichtung der Feder (400) derart, dass sie nun eine Komponente in Öffnungsrichtung, also der z-Richtung, wirkt. Dadurch hebt das bewegliche Kontaktstück (220) von dem Festkontakt (210) ab und verbleibt in der geöffneten OFF-Position.

Fig 3 zeigt prinzipmäßig das erfindungsgemäße Schaltschloß (100) in der OFF-Stellung in einer Seitenansicht. Der Federanlenkpunkt (170) befindet sich in der OFF-Position, die Feder (400) zieht das bewegliche Kontaktstück (220) in die geöffnete Position gegen einen Anschlag (230). Der Kontaktträger (300) stützt sich mit seinem in z-Richtung gesehenen oberen Ende gegen den Stützhebel (500) ab.

Fig 4 zeigt prinzipmäßig das erfindungsgemäße Schaltschloß (100) in der ON-Stellung in einer Seitenansicht. Der Federanlenkpunkt (160) wurde in Pfeilrichtung (Fig 3) in die ON-Position gebracht. Die Feder (400) zieht nun das bewegliche Kontaktstück (220) in die geschlossene Position gegen den Festkontakt (210)

Fig 5 zeigt prinzipmäßig das erfindungsgemäße Schaltschloß (100) im Moment der Auslösung in einer Seitenansicht. Der Federanlenkpunkt (160) befindet sich in der ON-Position. Die Feder (400) zieht das bewegliche Kontaktstück (220) in die geschlossene Position gegen den Festkontakt (210). Der Stützhebel (500) dreht um sein Stützhebellager (510), wie durch den Pfeil angedeutet., stütz aber noch den Kontaktträger (300) an seinem in z-Richtung gesehenen oberen Ende ab.

In Fig 6 zeigt prinzipmäßig das erfindungsgemäße Schaltschloß (100) in der AUSGELÖST-Position in einer Seitenansicht. Der Stützhebel (500) hat sich soweit um sein Stützhebellager (510) in Pfeilrichtung (Fig 5) gedreht, dass er den Kontaktträger (300) nicht mehr abstützen kann. Die Feder (400) wirkt mit Ihrer Kraft in entgegengesetzter x-Richtung, so dass der Kontaktträger (300) um sein Kontaktstücklager (310) in entgegengesetzte x-Richtung weg kippt. Durch die L-förmige Ausgestaltung des Kontaktträgers (300) und die Anordnung des Kontaktstücklagers (310) auf dem kurzen Schenkel des L, sowie die Anordnung des Kontaktträgerlagers, öffnet das bewegliche Kontaktstück (220) und verliert den Kontakt zum Festkontakt (210). Die Feder (400) verstärkt durch Ihre Anlenkpunkte (160, 240) an dem Betätigungssystem (150) und dem beweglichen Kontaktstück (220) diese Bewegung. Auch die wirkenden elektrodynamischen Kräfte wirken in die gleiche Richtung, so dass die Kontakte (210, 220) sehr schnell öffnen. Die Öffnungsbewegungen des beweglichen Kontaktstücks (220) und des Kontaktträgers (300) werden durch entsprechende Anschläge (230, 320) begrenzt.

Die Erfindung ist nur für 1-phasige Geräte beschrieben. Selbstverständlich kann sie vervielfacht auch für mehrphasige Schaltgeräte angewendet werden.

### Bezugszeichenliste

- 100: Schaltschloss
- 150: Betätigungssystem
- 160: Position des Federanlenkpunktes in Stellung ON
- 170: Position des Federanlenkpunktes in Stellung OFF
- 200: Kontaktsystem
- 210: Festkontakt
- 215: Kontaktplättchen des Festkontakts
- 220: bewegliches Kontaktstück
- 225: Kontaktplättchen des beweglichen Kontaktes
- 230: Anschlag des beweglichen Kontaktstücks
- 240: Anlenkpunkt der Feder am beweglichen Kontaktstück
- 300: Kontaktträger
- 305: Kontaktträgerlager
- 310: Kontaktstücklager
- 320: Kontaktträgeranschlag
- 400: Feder
- 410: Schloßfeder
- 420: Kontaktdruckfeder
- 500: Stützhebel
- 510: Stützhebellager
- 600: Klinkhebel
- 610: Klinkhebellager
- 700: Kniehebelsystem
- 710: Unterer Kniehebel
- 720: Kniehebelgelenk
- 730: oberer Kniehebel
- 740: unteres Kniehebelgelenk
- 750: oberes Kniehebelgelenk
- 760: Anschlag

## Patentansprüche

1. Schaltschloss (100) für ein elektrisches Schaltgerät (10) mit einem Kontaktsystem (200), das mindestens einen Festkontakt (210) und mindestens ein bewegliches Kontaktstück (220) aufweist, das an einem Kontaktträger (300) drehbar gelagert ist, welches in einer EIN-Stellung des Schaltgerätes den Kontakt zum Festkontakt (210) schließt und in einer AUS-Stellung des Schaltgerätes trennt, sowie ein Stützhebel (500), der in einem Lager (510) drehbar gelagert ist, und einer Feder (400) aufweist,
**dadurch gekennzeichnet,**
**dass** die Feder (400) so dimensioniert und angebracht ist, dass sie in der EIN-Stellung des Schaltgerätes die erforderliche Kontaktkraft aufbringt und im Falle des Ausschaltens die Ausschaltbewegung des beweglichen Kontaktstücks (220) beschleunigt.

2. Schaltschloss (100) gemäß Anspruch 1,
**dadurch gekennzeichnet,**
**dass** die Feder (400) als Spiralzugfeder ausgebildet ist.

3. Schaltschloss (100) gemäß Anspruch 1 oder 2,
**dadurch gekennzeichnet,**
**dass** der Kontaktträger (300) L-förmig ausgebildet ist und sich das Kontaktstücklager (310) auf dem kurzen Schenkel des L zwischen dem Kontaktträgerlager (305) und dem Übergang von kurzem und langem Schenkel des L befindet.

4. Elektrisches Schaltgerät,
**dadurch gekennzeichnet,**
**dass** im Falle, dass das elektrische Schaltgerät mehrere Phasen enthält mit mehreren Festkontakten (210) und mehreren beweglichen Kontaktstücken (220) enthält, jede Phase ein Schaltschloss (100) gemäß einem der vorhergehenden Ansprüche aufweist, das unabhängig von den anderen Schaltschlössern (100) auslösen kann.

5. Elektrisches Schaltgerät,
**dadurch gekennzeichnet,**
**dass** im Falle, dass das elektrische Schaltgerät mehrere Phasen mit mehreren Festkontakten (210) und mehreren beweglichen Kontaktstücken (220) enthält, das elektrische Schaltgerät nur ein Schaltschloss (100) gemäß einem der vorhergehenden Ansprüche enthält und im Falle der Ausschaltung alle beweglichen Kontaktstücke (220) nahezu gleichzeitig vom dem ihnen zugeordneten Festkontakt getrennt werden.
